# EUROPÄISCHE PATENTSCHRIFT

(11) **EP 2 845 693 B1**
(45) Veröffentlichungstag und Bekanntmachung des Hinweises auf die Patenterteilung: **15.06.2016**
(21) Anmeldenummer: 14180224.9
(22) Anmeldetag: 07.08.2014
(51) Int. Cl.: B25G 3/12

(54) **Adapterverbindung für ein Werkzeug**
Adapter connection for a tool
Système adaptateur pour un outil

(30) Priorität: 13.08.2013 CH 13872013
(43) Veröffentlichungstag der Anmeldung: 11.03.2015
(73) Patentinhaber: Hermann Baur AG, 8907 Wettswil (CH)
(72) Erfinder: Baur, Hermann, 8907 Wettswil (CH)
(74) Vertreter: Liebetanz, Michael

(56) Entgegenhaltungen:
- EP-A2- 0 298 270
- WO-A1-02/20225
- US-A- 4 596 484

## Beschreibung

### TECHNISCHES GEBIET

Die vorliegende Erfindung betrifft eine Adapterverbindung für einen Werkzeughalter nach dem Oberbegriff des Anspruchs 1.

### STAND DER TECHNIK

Aus der EP 0 298 270 ist ein Arbeitsgerät bekannt geworden, welches einen Werkzeugaufsatz mit einer Befestigungshülse auf einem Gerätestiel bereitstellt. Diese Befestigungshülse verfügt über einen Spanneinrichtung, mittels welcher der Gerätestiel in der Befestigungshülse feststellbar ist. Es wird zudem eine Verriegelungseinrichtung gelehrt, welche ein verstellbares Riegelglied zur Verriegelung der Spanneinrichtung aufweist. Die Verriegelungseinrichtung weist eine nachteilig komplexe Mechanik auf, welche an der Befestigungshülse angebracht ist.

### DARSTELLUNG DER ERFINDUNG

Es ist daher eine Aufgabe der vorliegenden Erfindung, eine Adaptervorrichtung mit einer verbesserten Verriegelungseinrichtung bereitzustellen.

Diese Aufgabe wird durch eine gattungsgemässe Adaptervorrichtung mit den Merkmalen des Anspruchs 1 gelöst. Demgemäss wird die Aufgabe durch eine Adaptervorrichtung für eine Werkzeugvorrichtung, insbesondere für ein Gartenwerkzeug, gelöst, wobei die Adaptervorrichtung einen Adapterkörper und der Adapterkörper eine Aufnahme für ein Werkzeughalter bzw. ein Werkzeug umfasst. Am oder auf dem Adapterkörper ist eine Klemmvorrichtung mit einem Klemmhebel zur spielfreien Klemmung des in der Aufnahme aufgenommenen Werkzeughalters angeordnet. Der Klemmhebel ist zwischen einer Freigabestellung und einer Klemmstellung verschwenkbar. Weiter ist eine Verriegelungseinrichtung vorgesehen, um den Klemmhebel in der Klemmstellung zu verriegeln, wobei die Verriegelungseinrichtung am Klemmhebel angeordnet ist.

Der Werkzeughalter kann hierbei ein Halter oder Abschnitt eines beliebigen Werkzeugeinsatzes, bspw. eine Säge- oder eine Schere, eine Waschbürste oder ein Haken oder ein anderes Werkzeug sein, wobei, wie weiter unten dargelegt ist, in einer Weiterbildung der Erfindung bestimmte Ausführungsformen von Werkzeughaltern bzw. Werkzeugeinsätzen bevorzugt sind. Insbesondere als Griffelement ist ein Gerätestiel mit einer Länge von bis zu 1m, 2m, 3m oder 4m oder mehr vorgesehen. Die Adaptervorrichtung ist also besonders vorteilhaft für Werkzeugvorrichtung mit einem langen Gerätestiel.

Vorzugsweise ist der Gerätstiel teleskopierbar ausgestaltet. Besonders bevorzugt wird ein Gerätestiel aus Aluminium-, Glasfaser- oder Karbon-Hohlprofilen, welcher insbesondere teleskopierbar ist und eine Länge von bis zu 4m, 6m, 8m oder 10m, 20m oder mehraufweisen kann.

Durch die Anordnung der Klemmvorrichtung am Adapterkörper und der Verrieglungsvorrichtung am Klemmhebel ist eine besonders einfache und wenig fehleranfällige Konstruktion möglich. Eine Anzahl der beweglichen Teilen ist auf einem Minimum gehalten. Überdies zeichnet sich diese robuste Konstruktion durch verhältnismässig einfach geformte und damit preislich günstig herstellbare Einzelteile aus.

Vorzugsweise ist der Klemmhebel hierbei als zweiarmiger Klemmhebel mit einem Greifabschnitt und einem Eingriffsabschnitt ausgebildet. Längenverhältnisse der beiden Hebelarme, sowie deren Winkelstellung relativ zueinander, sind derart gewählt, dass eine ergonomische Griffsituation geschaffen und eine optimale Press- oder Klemmkraft auf das eingesetzte Werkezeug aufbringbar ist.

Der Adapterkörper weist vorzugsweise einen im Wesentlichen hüslenförmigen Aufnahmeabschnitt mit der distal angeordneten Aufnahme für den Werkzeughalter auf. Dieser Aufnahmeabschnitt hat vorzugsweise eine seitlich (radial bezüglich der Längsachse des Adapterkörpers) angeordnete Durchtrittöffnung, welche so angeordnet ist, dass ein Eingriffsabschnitt des auf dem Adapterkörper angeordneten Klemmhebels durch die Durchtrittöffnung in die Aufnahme auf das eingesetzte Werkzeug bzw. den eingesetzten Werkzeughalter pressen kann.

Besonders bevorzugt ist eine Verriegelungseinrichtung, welche eine verschwenkbare Sperrklinke umfasst. Diese Sperrklinke ist zwischen einer Sperrstellung, in welcher eine Verschwenkung des Klemmhebels aus dessen Klemmstellung in dessen Freigabestellung blockiert ist, und einer Schwenkstellung, in welcher eine Verschwenkung des Klemmhebels aus dessen Klemmstellung in dessen Freigabestellung freigegeben ist, verschwenkbar am Klemmhebel gelagert.

Hierbei ist die Sperrklinke vorzugsweise ebenfalls als zweiarmiger Hebel mit einem Betätigungsabschnitt und einen Blockierungsabschnitt ausgebildet.

In einer Weiterbildung ist die Sperrklinke stirnseitig am Klemmhebel angeachst. Bevorzugterweise ist die Sperrklinke zwischen zwei in distaler Richtung vom stirnseitigen Ende des Klemmhebels abstehenden Klinkenlaschen in einer Klinkenausnehmung gelagert. Ist die Sperrklinke in Sperrstellung, so verläuft der Blockierungsabschnitt bzw. die relevante Kraftlinie im Wesentlichen senkrecht auf eine entsprechende Anschlagfläche am Adapterkörper zu. Vorzugsweise ist die adapterkörperseitige Anschlagfläche der Klinkenschwenkachse etwas in distaler Richtung vorgelagert. Die adapterkörperseitige Anschlagfläche schliesst sich vorzugsweise unmittelbar an ein distales Ende der Durchtrittöffnung für den Klemmhebel an. Dadurch kann der Blockierungsabschnitt von der Anschlagfläche aus einfach gegen die Durchtrittöffnung und tiefer in die Klinkenausnehmung verschwenkt werden; ein Risiko der Verkantung ist minimiert.

Vorzugsweise ist die Sperrklinke durch ein zwischen dem Klemmhebel und der Sperrklinke angeordnetes Federelement in der Sperrstellung gehalten und entgegen der Federelementkraft dieses Federelements von Hand in die Schwenkstellung schwenkbar. Es wird also bevorzugt, wenn die Sperrklinke mit dem Betätigungsabschnitt unter Vorspannung am oberen Teil der distalen Hebelstirnfläche anschlägt und gegen eine zwischen dem Betätigungsabschnitt und dem Hebel wirkende Zugfeder oder zwischen dem Blockierungsabschnitt und dem Hebel wirkende Druckfeder verschwenkbar ist.

Vorzugsweise ragt der Betätigungsabschnitt der Sperrklinke nach oben über den Hebel ab.

Dadurch ist der Betätigungsabschnitt gut zugänglich. Um die Zugänglichkeit weiter zu verbessern weist der Hebel in einer bevorzugten Weiterbildung eine sich in proximaler Richtung an den Betätigungsabschnitt anschliessende muldenartige Ausnehmung derart auf, dass der Betätigungsabschnitt aus dieser Ausnehmung heraus betätigbar ist.

Es wird eine Druckfeder als Federelement bevorzugt, insbesondere eine Spiralfeder.

Es ist eine weitere Aufgabe der vorliegenden Erfindung, eine Werkzeugvorrichtung mit einer hierin beschriebenen Adaptervorrichtung bereitzustellen.

Diese Aufgabe wird durch eine Werkzeugvorrichtung mit einem Werkzeughalter und einer hierin beschriebenen Adaptervorrichtung dadurch gelöst, dass der Werkzeughalter einen Klemmabschnitt aufweist, welcher in die Aufnahme einführbar ist.

Bevorzugt wird, dass der Klemmabschnitt eine vorzugsweise mittig bezüglich einer Längserstreckung des Klemmabschnitts angeordnete und quer zu dieser Längserstreckung verlaufende Kehlung oder Ausbuchtung zur Aufnahme des in die Aufnahme einragenden Klemmhebelabschnitts des Klemmhebels aufweist.

Vorzugsweise sind die Kehlung und der einragende Klemmhebelabschnitt komplementär geformt, wobei der einragende Klemmhebelabschnitt als teilkreiszylindrische Ausbuchtung geformt ist. Dies verbessert die spielfreie Klemmung zusätzlich.

Nach einer bevorzugten Weiterbildung ist der Klemmabschnitt lateral einseitig im proximalen Bereich, vorzugsweise von der Kehlung bis zu einem proximalen Ende des Klemmabschnitts abgeflacht, wobei der Klemmhebel in Freigabestellung derart in die Aufnahme eingreift, dass der Klemmabschnitt nur mit zum Klemmhebel hin orientiertem abgeflachten Bereich in die Aufnahme einführbar ist. Dies stellt eine praktikable und zuverlässige Orientierungshilfe bei Einsetzen des Werkzeughalters in die Aufnahme bereit.

Insbesondere um die Klemmung des Werkzeughalters im Adapterkörper weiter zu optimieren, weist der Klemmabschnitt einen Hohlraum, insbesondere einen Längsschlitz derart auf, dass der eingreifende Klemmhebel elastisch federnd auf den Klemmabschnitt drückt. Der Hohlraum ist also vorzugsweise unter der Kehlung oder Einbuchtung für den Klemmhebel angebracht, sodass der Klemmabschnitt federnd mit dem eingreifenden Klemmhebel zusammenwirkt und unter vordefinierter Vorspannung das Werkzeug bzw. den Werkzeughalter spielfrei klemmt.

Besonders bevorzugt ist eine Werkzeugvorrichtung, bei welcher der Klemmabschnitt eine parallel zur Längsachse des Klemmabschnitts verlaufende Stützwandung und eine über den Längsschlitz von der Stützwandung beabstandet angeordnete Klemmwandung aufweist, wobei die Kehlung als Ausnehmung (auf einer Oberseite) in der Klemmwandung bereitgestellt ist und wobei der Längsschlitz von der Stützwandung gegen die Klemmwandung hin versetzt in den Klemmabschnitt eingebracht ist. Der Längsschlitz ist also vorzugsweise bezüglich der zentralen, also mittigen Längsachse des Klemmabschnitts versetzt angeordnet, um bspw. 1 - 3 Millimeter oder mehr, je nach Material. Damit weist dann die Stützwandung eine grössere Materialstärke als die Klemmwandung auf. Dies ist vorteilhaft, weil so eine optimale Federung der Klemmwandung bereitgestellt ist, während die Stützwandung entsprechende Stabilität erzeugt.

In einer bevorzugten Weiterbildung ist eine Feinpositionierung vorgesehen. Hierbei verfügt der Adapterkörper im Mündungsbereich der Aufnahme über einen lateralen Schlitz. Diese schlitzartige Einkerbung erstreckt auf einer Innenseite der Aufnahme. Vorzugsweise erstreckt sich der Schlitz über etwa 5 bis 10 Millimeter in proximaler Richtung, wobei der Schlitz etwa 3 bis 5 Millimeter breit ist. Vorzugsweise (aber nicht notwendigerweise) ist der Schlitz durchgehend von der Innenseite zur Aussenseite des Aufnahmeabschnitts ausgestaltet.

Der Klemmabschnitt des Werkzeughalters weist einen Stift oder Kamm auf, welcher derart lateral vom Klemmabschnitt abragt, dass der Stift beim Einsetzen des Werkzeughalters in die Werkzeugaufnahme in den erwähnten Schlitz geführt und der letzte Abschnitt der Einsetzbewegung durch Schlitz und Stift oder Kamm in der korrekten Drehposition geführt ist.

Vorzugsweise ragt der Stift etwa 5 Millimeter lateral über den Klemmabschnitt ab. Dieser Stift ist vorzugsweise aus Metall und in einem Sackloch im Klemmabschnitt festgestellt. Der Stift ist so im Klemmabschnitt eingebracht, dass der Stift nur bei korrekter relativer Drehposition zwischen Adapterkörper und Werkzeughalter in diesen Schlitz eingeschoben werden kann und sonst am Adapterkörper ansteht und ein weiteres Einschieben verhindert.

Damit wirken Schlitz und Stift als radiale Feinpositionierung für die Drehposition des Klemmabschnitts in der Aufnahme des Adapterkörpers. Dies ist insbesondere vorteilhaft, da so weiter verhindert wird, dass der Benutzer den Klemmhebel unter falscher Drehposition auf den Klemmabschnitt drückt, was den Klemmhebel unnötig abnutzt.

Der Stift kann auch als Kamm und der Schlitz als Nut ausgebildet sein, wobei Stift/Kamm auch am Adapterkörper angebracht und ein entsprechender Schlitz im Klemmabschnitt eingebracht sein kann.

Es können auch mehrere Stift/Kamm-Nut-Paare um den Umfang des Klemmabschnitts verteilt angebracht sein.

Eine bevorzugte Werkzeugvorrichtung sieht also vor, dass der Aufnahmeabschnitt in einer distalen Mündungsfläche mindestens einen in proximale Richtung laufenden Schlitz aufweist und der Klemmabschnitt mindestens einen lateral vom Klemmabschnitt abragenden Stift aufweist, welcher derart auf dem Klemmabschnitt ausgebildet und angeordnet ist, dass der Stift bei korrekter Drehposition des Klemmabschnitts in der Aufnahme (in diesen Schlitz einfahrbar und damit die Einsetzbewegung des Klemmabschnitts in die Aufnahme führbar ist.

Die erfindungsgemässe Vorrichtung ist besonders vorteilhaft, da eine Abnahme des Werkzeughalters bzw. des Werkzeugs, bspw. zwecks Transport, besonders einfach, schnell und sicher vorgenommen werden kann, ohne dass eine Schraube oder Dgl. gelöst werden muss. Auch die Montage des Werkzeugs in der Ausnahme ist entsprechend einfach, schnell und sicher.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Querschnittsansicht (Schnittlinie A-A, s. Fig. 2) einer bevorzugten Ausführungsform der erfindungsgemässen Adaptervorrichtung mit einem Adapterkörper, einem Klemmhebel in Klemmstellung, einer Sperrklinke in Sperrstellung und einem in eine Aufnahme des Adapterkörpers eingesetzten Werkzeughalter;
- Fig. 2: die Ausführungsform gemäss Fig. 1 in einer Ansicht von oben;
- Fig. 3: einen Ausschnitt B der Fig. 1 mit dem Klemmhebel in Klemmstellung und mit der Sperrklinke in Sperrstellung;
- Fig. 4: den Ausschnitt gemäss Fig. 3 mit dem Klemmhebel in Klemmstellung und mit der Sperrklinke teileweise aus der Sperrstellung gegen die Schwenkstellung verschwenkt;
- Fig. 5: den Ausschnitt gemäss Fig. 3 mit dem Klemmhebel in Klemmstellung und mit der Sperrklinke in der Schwenkstellung;
- Fig. 6: den Ausschnitt gemäss Fig. 3 mit dem Klemmhebel in Freigabestellung und mit der Sperrklinke in Schwenkstellung;
- Fig. 7: in einer Untenansicht eine Weiterbildung der Ausführungsform gemäss Fig. 1 mit einer Feinpositionierung für die Drehposition des Werkzeughalters im Adapterkörper, wobei diese Feinpositionierung durch einen Stift am Klemmabschnitt und einen Schlitz im Aufnahmekörper gebildet ist;
- Fig. 8: eine Detailansicht des Ausschnittes B in Fig. 7; und
- Fig. 9: eine Querschnitt längs A durch die Ausführungsform gemäss Fig. 7.

### BESCHREIBUNG BEVORZUGTER AUSFÜHRUNGSFORMEN

Anhand der Figuren 1 bis 6 wird nun eine besonders bevorzugte Ausführungsform einer erfindungsgemässen Adaptervorrichtung 1 beschrieben. Überdies wird eine Werkzeugvorrichtung 0 mit einer solchen Adaptervorrichtung 1 und einem Werkzeughalter 3 beschrieben.

**Figur 1** zeigt die Werkzeugvorrichtung 0 mit der Adaptervorrichtung 1 und dem Werkzeughalter 3 in einer Seitenansicht; **Figur 2** zeigt denselben Gegenstand in einer Ansicht von oben. Die relativen Längenverhältnisse des Gegenstandes gemäss der Figuren 1 und 2 sind bevorzugt, können allerdings auch variiert werden.

Die Adaptervorrichtung 1 weist einen Adapterkörper 10 mit einer Klemmvorrichtung 2 auf. Der Adapterkörper 10 dient als Verbindung zwischen dem Werkzeughalter 3 und einem Halteelement, bspw. einem Stiel (nicht dargestellt). Eine Klemmvorrichtung 2 stellt den Werkzeughalter 3 am Adapterkörper 10 lösbar fest.

Der längliche Adapterkörper 10 weist an seinem proximalen Abschnitt (links in Figur 1) einen Verbindungsabschnitt 100 auf, an welchen sich in distaler Richtung (nach rechts in Figur 1) ein Aufnahmeabschnitt 11 anschliesst. Der Verbindungsabschnitt 100 und der Aufnahmeabschnitt 11 sind als einstückiger Adapterkörper 10 zusammengeformt. Als Material kann bspw. Kunststoff oder Metall verwendet werden.

Der Verbindungsabschnitt 100 weist einen im Wesentlichen vieleckigen Querschnitt auf, ist von im Wesentlichen quaderförmiger Gestalt und dient zur Verbindung des Werkzeughalters 3 mit dem Halteelement. Alternativerweise kann der Verbindungsabschnitt 100 bzw. der Adapterkörper 10 auch einen ovalen oder runden, insbesondere kreisrunden oder einen anderen Querschnitt aufweisen. Der Verbindungsabschnitt 100 weist in der proximalen Hälfte bezüglich seiner Längsrichtung ein proximales Befestigungsloch 101 und ein in distaler Richtung dazu beabstandetes distales Befestigungsloch 102 zwecks Befestigung am Halteelement auf.

In distaler Richtung erweitert sich der Verbindungsabschnitt 100 lateral über eine Stufe in den Aufnahmeabschnitt 11. Diese Querschnittserweiterung ist derart stufenförmig ausgebildet, dass eine in proximale Richtung gerichtete Anschlagfläche 115 für das Halteelement bereitgestellt ist. Dies erlaubt eine vordefinierte, saubere Platzierung des Adapterkörper 10 im oder am Halteelement. Der Aufnahmeabschnitt 11 umfasst überdies eine sacklochartig in distaler Richtung verlaufende Aufnahme 12 mit einer distalen Mündung- oder Aufnahmeöffnung 121 zur Aufnahme des Werkzeughalters 3, bzw. von Teilen davon. Die Aufnahme 12 hat einen kreisrunden Querschnitt (Durchmesser etwa zwei Zentimeter) und erstreckt sich etwa 7 Zentimeter tief in den Aufnahmeabschnitt 11. Die kreiszylinderförmige Aufnahme 12 verjüngt sich auf den letzten Millimetern seiner Tiefe. Der Aufnahmeabschnitt 11 hat einen im Wesentlichen rechteckigen äusseren Querschnitt (siehe auch Figur 2). Der Adapterkörper 10 umgibt den zapfenartigen Klemmabschnitt 4 des Werkzeughalters 3 im Wesentlichen vollständig.

Auf einer lateralen Aussenfläche des Aufnahmeabschnitts 11 sind zwei lateral abragende und parallel über einen Abstand zueinander angeordnete Hebellaschen 110 angeordnet. Diese Hebellaschen 110 ragen in Fig. 1 nach oben und in Fig. 2 aus der Zeichenebene heraus. Die Hebellaschen 110 sind plattenförmige, oben abgerundete Überstände und weisen mittig auf einer Flachseite eine Ausnehmung zur Aufnahme einer Schwenkachse 210 auf. Die Schwenkachse 210 erstreckt sich also zwischen den gegeneinander gerichteten Ausnehmungen in den Hebellaschen 110.

An dieser Hebelschwenkachse 210 ist ein Hebel 21 verschwenkbar angeordnet. Die Hebelachse 210 steht quer zur Längserstreckung des Adapterkörpers 10; der Hebel 21 ist somit in Längsrichtung der Adaptervorrichtung 1 um Achse 210 verschwenkbar. Vorzugsweise ist der Hebel 21 aus Aluminium gefertigt; alternativerweise kann er auch aus Kunststoff oder einem anderen entsprechend stabilen Material oder einer Materialmischung bestehen.

Der Hebel 21 ist Teil der Klemmvorrichtung 2 und als zweiarmiger Klemmhebel ausgebildet. Der Hebel 21 weist einen Greifabschnitt 211 und einen Eingriffsabschnitt 212 auf. Der Greifabschnitt 211 dient als Handgriff zur Betätigung der Klemmvorrichtung 2, ist also zu Handbetätigung ausgebildet. Der Greifabschnitt 211 ist an seinen Endabschnitten gegen den Adapterkörper 10 gekrümmt, während ein Mittelabschnitt etwa parallel zur Längsachse des Adapterkörpers 10 verläuft, wenn der Hebel 21 in Klemmstellung steht. Zwischen einem proximalen Krümmungsabschnitt 22 und einem distalen Krümmungsabschnitt des Hebels 21 ist eine Durchgriffsöffnung 220 für eine Hand eines Benutzers freigelassen. Der Eingriffsabschnitt 212 klemmt den Werkzeughalter 3 in der Aufnahme 12 fest, ist also zum Klemmeingriff in die Aufnahme 12 ausgebildet. Der Greifabschnitt 211 und der Eingriffsabschnitt 212 bilden jeweils einen Arm des zweiarmigen Hebels 21. Der Hebel 21 ist einstückig geformt.

Der Werkzeughalter 3 weist einen Klemmabschnitt 4 und ein sich in distaler Richtung an den Klemmabschnitt 4 anschliessendes Laschenelement 5 auf. Der im Wesentlichen kreiszylindrische (Durchmesser etwa 20 Millimeter) Klemmabschnitt 4 ist korrespondierend komplementär zum Eingriff in die Aufnahme 12 geformt. Das längliche Laschenelement 5 ist in distaler Richtung über einen kreiszylinderförmigen (Durchmesser etwa 25 Millimeter) Kontaktabschnitt 57 mit dem länglichen Klemmabschnitt 4 verbunden. Der Kontaktabschnitt 57 weist in proximaler Richtung in eine umlaufende stufenartige Querschnittsverengung auf den Klemmabschnitt 4 auf. Diese Stufe weist eine Höhe von etwa 2 bis 3 Millimeter auf und definiert eine in proximaler Richtung zeigende Anschlagfläche 114 für den (zeitweisen) Anschlag des Werkzeughalters 3 bzw. des Kontaktabschnitts 57 am Aufnahmeabschnitt 11 des Adapterkörpers 10. Wenn der Werkzeughalter 3 eingesetzt wird, so schlägt es an Fläche 114 an, ehe es mit dem Hebel 21 verspannt wird. Verspannt man den Klemmabschnitt 4 des Werkzeughalters 3 durch Einfahren der Ausbuchtung 213 des Hebels 21 in die Kehlung 44, so definiert dann dieser Hebeleingriff die Längsposition des Werkzeughalters 3 bezüglich des Adapterkörpers 10 und der Anschlag an Fläche 114 wird gelöst. Insbesondere hebt der Hebel 21 beim Verklemmen also den Anschlag zwischen Anschlagfläche 114 und dem Adapterkörper 10 auf, sodass ein Spalt von der Anschlagfläche 114 zum Adapterkörper 10 gebildet ist. Vorzugsweise wirkt dieser Hebeleingriff also als Anschlag für den Klemmabschnitt 4 in beide Richtungen, in die distale und die proximale Richtung. Dies erlaubt, dass die entsprechenden Masstoleranzen höher zu halten und dass ein allfälliger Schmutzeintrag in den vorgenannten Spalt oder die Ausnehmung 12 nicht störend für die Verbindung zwischen Adapterkörper 10 und Werkezeug 3 wirkt. Hierbei sind eine Länge des Klemmabschnitts 4 und die Tiefe der Aufnahme 12 derart bemessen, dass dieser Anschlag an Fläche 114 die eingeschobene Position des Werkzeughalters 3 definiert. Die Länge des Klemmabschnitts 4 beträgt etwa 6 Zentimeter. In distaler Richtung erstrecken sich vom Kontaktabschnitt 57, welcher einen flächigen Querschnitt aufweist, zwei parallel stehende und plattenartig ausgebildete Laschenabschnitte 53 und 54 auf. Diese Laschenabschnitte 53 und 54 sind senkrecht auf dem Kontaktabschnitt 57 in die distale Richtung abstehende und etwa vier Millimeter starke Platten mit einer Höhe von etwa 20 Millimeter und einer Länge von etwa 46 Millimeter. Die distale Enden der Platten 53, 54 sind freistehend und weisen Rundungen 55 auf. Zwischen den Laschenabschnitten 53 und 54 ist ein 1-2 Millimeter breiter, durchgehender Spalt 58 gebildet. Der Kontaktabschnitt 57 ist in proximaler Richtung, parallel zu den lateralen Flachseiten, mit einer Rundung oder Verjüngung 56 abgerundet.

Überdies weisen die Laschenabschnitte 53, 54 ein erstes proximales Befestigungsloch 51 und ein distal davon beabstandetes zweites Befestigungsloch 52 auf. Diese Löcher 51, 52 können einen Durchmesser von etwa 6 Millimeter aufweisen und sind zur weiteren Befestigung eines Werkzeugteils, bspw. einer Klinge, gedacht. Andere Befestigungsvorrichtungen am Laschenelement 5 sind hier denkbar.

Alternativerweise kann natürlich anstelle des Laschenelements 5 direkt ein Werkzeug an den Klemmabschnitt 4 bzw. den Kontaktabschnitt 57 angeformt oder anderweitig daran befestigt sein.

Um den Klemmeingriff des Hebel 21 auf den Werkzeughalter 3 zu verbessern, ist der Klemmabschnitt 4 des Werkzeughalters 3 mit einer Ausnehmung 44 und der Hebel 21 mit einer komplementär dazu geformten konvexen Ausbuchtung 213 weitergebildet. Diese konvexe Ausbuchtung 213 ist teilkreiszylindrisch geformt, wobei die Kehlung 44 derart komplementär geformt ist, dass die Ausbuchtung 213 den Klemmabschnitt 4 in der Kehlung 44 vollflächig und satt kontaktiert. Entsprechende proximale und distale Endkanten der Ausbuchtung 213 sind gerundet ausgestaltet, damit sich der Hebel 21 beim Einschwenken in die Kehlung 44 nicht verhakt.

Der Klemmabschnitt 4 des Werkzeughalters 3 weist in Längsrichtung mittig die von einer Seite her lateral eingreifende Kehlung oder Ausnehmung 44 auf. Diese Kehlung oder Einbuchtung 44 ist teilkreisförmig im Querschnitt, mit einem Radius von etwa 14 Millimeter; eine Zylinderachse der Kehlung 44 steht quer zur Längserstreckung des Klemmabschnitts 4. Dieser Kehlung oder Klemmausnehmung 44 verläuft also quer zur Längsachse des Adapterkörpers 10 auf einer Oberseite (oben ist oben in Fig. 4) des Klemmabschnitts 4. Diese Klemmausnehmung 44 dient als Eingriffsausnehmung zur Aufnahme des komplementär mit der konvexen Ausbuchtung 213 ausgestalteten Eingriffselements 212 des Hebels 21. Das Eingriffselement 212 ist insbesondere satt in diese Kehlung 44 einschwenkbar, was eine spielfreie Klemmung ermöglicht.

In einer Weiterbildung ist die Adaptervorrichtung 1 mit einer Orientierungshilfe versehen, welche ein korrektes Einsetzen des Werkzeughalters 3 in den Adapterkörper 10 sicherstellt.

Dazu ist der Klemmabschnitt 4 proximal von dieser Kehlung 44 an seiner Oberseite (oben in Fig. 1) abgeflacht, d.h. das über den Kreisradius verteilte Klemmabschnittmaterial ist etwa 0.2 bis 2 Millimeter, vorzugsweise etwa 1.2 Millimeter tief vom Umfangkreis aus abgenommen. Diese Abflachung 123 des Klemmabschnitts 4 dient als Hilfe zur korrekten Orientierung des Werkzeughalters 3 in der Aufnahme 12. Das auf den Klemmabschnitt 4 eingreifende Eingriffselement 212 wird bei einer Verschwenkung des Hebels 21 aus einer Klemmstellung in eine Freigabestellung aus der Kehlung 44 geschwenkt. In der Freigabestellung ragt ein Kantenabschnitt 218 noch derart weit gegen den Klemmabschnitt 4, dass der Kantenabschnitt 218 in die den abgeflachten Bereich bildende, kreissegmentförmige Ausnehmung 122 eingreift; diese Ausnehmung 122 ist somit eine Orientierungsausnehmung. Durch diese Vertiefung oder Absetzung der Klemmabschnittoberfläche wird eine Symmetrie des Klemmabschnitts 4 abschnittsweise entlang seines Querschnittsumfangs gebrochen. Der Kantenabschnitt 218 erstreckt sich hierbei in der Richtung quer zur Längserstreckung derart weit in der besagten Orientierungsausnehmung 122, dass eine Drehung des eingesetzten Klemmabschnitts 4 in der Aufnahme 12 um die Längsachse der Aufnahme 12 blockiert ist. Damit bricht der einragende Kantenabschnitt 218 eine Symmetrie der Aufnahme 12 entlang ihres Querschnittumfanges. Damit der Klemmabschnitt 4 nun in die Aufnahme 12 eingeführt werden kann, muss die relative Drehposition zwischen Klemmabschnitt 4 und Aufnahme 12 übereinstimmen. Somit definiert diese Abflachung 123 des Klemmabschnitts 4 bzw. die Orientierungsöffnung 122 im Zusammenspiel mit dem Kantenabschnitt 218 des Eingriffsabschnitts 212 eine korrekte Drehposition, in welcher der Klemmabschnitt 4 in die Tiefe der Aufnahme 12 hinter den Kantenabschnitt 218 einbringbar ist. Vorteilhaft ist, dass die Orientierungshilfe erst greift, wenn der Werkzeughalter 3 bereits etwa zur Hälfte in die Aufnahme 12 eingeführt ist. Damit kann der Werkzeughalter 3 etwa hälftig eingeschoben werden, dann in die richtige Drehposition gedreht und schlussendlich vollständig eingeschoben werden.

Wird nun der Klemmabschnitt 4 in der falschen Drehstellung in die Aufnahme 12 eingeführt, so steht er alsbald am in die Aufnahme 12 einragenden Kantenabschnitt 218 des in Freigabestellung stehenden Hebels 21 an und ist blockiert; der Benutzer merkt, dass der Klemmabschnitt 4 nun gedreht werden muss, damit er weiter in die Aufnahme 12 in Klemmposition gebracht werden kann. Befindet sich der Hebel 21 in Klemmstellung, so ragt die konvexe Ausbuchtung 213 derart tief in den Adapterkörper 10 bzw. die Aufnahme 12 ein, dass der Klemmabschnitt 4 nicht hinter die Ausbuchtung 213 des Hebels 21 in die Tiefe der Aufnahme einführbar ist; der Benutzer merkt, dass der Klemmhebel 21 zuerst in die Freigabestellung zu führen ist. Somit ist durch das Zusammenspiel zwischen Klemmhebel 21 und Werkzeughalter 3 die korrekte Drehposition bei der Einführung des Klemmabschnitts 4 zwingend vorgegeben.

Der Klemmabschnitt 4, welcher zapfenartig ausgeformt in die Aufnahme 12 einführbar und dort mit dem Hebel 21 festklemmbar ist, wird spielfrei geklemmt. Um einen Flächendruck des Eingriffselements 212 auf den Klemmabschnitt 4 zu optimieren, weist der im Wesentlichen vollzylinderförmige Klemmabschnitt 4, welcher wie oben beschrieben, oberseitig abgeflacht und mit einer Kehlung 44 versehen ist, in einer Weiterbildung zusätzlich einen Hohlraum in der Form eines Längsschlitz 42 auf. Dieser Längsschlitz 42 ist etwa 4 bis 6 Zentimeter lang und 6 bis 7 Millimeter, insbesondere 6.5 Millimeter hoch. Der Längsschlitz 42 verläuft parallel zur Längsachse des Klemmabschnitts 4 und erstreckt über etwa 70 bis 85% der Länge des Klemmabschnitts 4. Der Schlitz 42 ist lateral (quer zur Längsachse des Adapterkörpers 10) durchgehend in den Klemmabschnitt 4 eingebracht. Der Schlitz 42 weist eine proximale Schlitzrundung 421 und eine distale Schlitzrundung 422 auf. Damit weist der Klemmabschnitt 4 von unten nach oben gesehen in der Schnittdarstellung gemäss Fig. 1 eine untere Stützwandung 41 und eine über den Längsschlitz 42 beabstandete obere Stützwandung auf, wobei die obere Stützwandung als Klemmwand 43 dient. Die untere Stützwandung 41 bildet die untere Begrenzung des Schlitzes 42. Die Klemmwandung 43 weist oberseitig die Kehlung 44 und die vorgenannte Abflachung 123 auf und bildet unterseitig eine obere Begrenzung des Schlitzes 42. Zudem weist die Klemmwandung 43 unterhalb der Kehlung 44 eine Dünnstelle 430 auf. Diese Dünnstelle ist im Falle eines aus Aluminium gefertigten Eingriffselements 4 etwa 2 bis 3 Millimeter, insbesondere etwa 2.5 Millimeter stark.

Bezüglich der Längsachse des Klemmabschnitts 4 ist der Längsschlitz 42 um etwa 0.5 bis 1.5 Millimeter, insbesondere um 0.75 Millimeter gegen die Klemmwandung 43 versetzt angeordnet. Dies erlaubt, dass die Stützwandung 41 entsprechend stabil ist und die Klemmwandung 43 genügend federt, sodass eine sichere und spielfreie Verbindung zwischen Werkzeughalter 3 und Adapterkörper 10 herstellbar ist.

Der proximale und der distale Endabschnitt des Klemmabschnitts 4 sind lediglich über diese untere Stützwandung 41 und die Klemmwandung 43 miteinander verbunden, da Schlitz 42 lateral durchgehend ausgestaltet ist. Das proximale Ende des Klemmabschnitts 4 ist zudem angefast, d.h. Endkanten sind in proximaler Richtung verjüngend mit einer Fase gebrochen.

Dank des einen Hohlraum im Klemmabschnitt 4 bildenden Längsschlitzes 42 wird nun die Aufnahme der konvexen Ausbuchtung 213 in der Kehlung 44 elastisch federnd verbessert. Greift der Eingriffsabschnitt 212 mit radial inwärts gerichtetem Druck auf den Klemmabschnitt 43 in die Kehlung 44, so federt der Klemmabschnitt 43 elastisch deformierend in den Hohlraum des Schlitzes 42, bspw. etwa 0.2 Millimeter. Dies verbessert den Flächendruck und vermindert weiterhin Spiel des Werkzeughalters 3 in der Aufnahme 12. Überdies wird die Belastung auf die Hebelschwenkachse 210 und das dadurch gebildete Drehgelenk reduziert. Allfällige Masstoleranzen werden durch diese Federwirkung ebenfalls ausgeglichen, ohne dass sich die Klemmwirkung signifikant verschlechtert.

In einer Weiterbildung ist distal von der Hebelschwenkachse 210 eine schwenkbare Sperrklinke 26 angeordnet. Diese Sperrklinke 26 dient der Sicherung der Hebelstellung des Hebels 21; insbesondere verhindert sie das unbeabsichtigte Öffnen des Klemmhebels 21 aus der Klemmstellung. Mit der Sperrklinke 26 lässt sich der Hebel 21 verriegeln. Hierzu ist die Sperrklinke 26 zwischen einer Sperrstellung und einer Schwenkstellung verschwenkbar am Hebel 21 gelagert. Ist der Hebel 21 in Klemmstellung (Figs. 3-5), so wird die Sperrklinke 26 durch ein Federelement 270 in die Sperrstellung gedrückt. Damit ist die Klemmstellung des Hebels 21 automatisch gesichert. Der Benutzer muss nun die Sperrklinke 26 vorzugsweise mit dem Daumen der Greifhand in die Schwenkstellung drücken, um den Hebel 21 aus der Klemmstellung in die Freigabestellung zu verschwenken. Die Sperrklinke 26 ist als zweiarmiger Hebel ausgebildet und an einem distalen Endabschnitt (also stirnseitig) des Hebels 21 angeordnet. Eine Längsrichtung der Sperrklinke 26 verläuft im Wesentlichen senkrecht zur Längsrichtung des Hebels 21.

Die Sperrklinke 26 ist in einer Klinkenausnehmung 215 zwischen zwei in distaler Richtung vom Hebel 21 abstehenden Klinkenlaschen 216 angeordnet und bildet stirnseitig den distalen Endbereich des Hebels 21. Hierbei ist eine Klinkenschwenkachse 260 in Ausnehmungen der besagten Klinkenlaschen 216 gelagert. Die Klinkenschwenkachse 260 verläuft parallel zur Hebelschwenkachse 210 und quer zur Längsachse des Hebels 21.

Die Klinkenschwenkachse 260 ist oberhalb der Hebelschwenkachse 210 angeordnet. Die Hebelschwenkachse 210 ihrerseits ist lateral beabstandet zur äusseren Oberfläche des Aufnahmeabschnitts 11 des Adapterkörpers 10 angeordnet. Wie in Fig. 2 gut erkennbar ist, ist zwischen den zwei plattenartig parallel nebeneinanderstehenden Klinkenlaschen 216 die Klinkenausnehmung 215 gebildet, in welcher die Sperrklinke 26 angeordnet ist.

Die Sperrklinke 26 weist einen adapterkörperseitigen Blockierungsabschnitt 262 und einen gegenüber der Klinkenschwenkachse 260 angeordneten Betätigungsabschnitt 261 auf. Hierbei bildet der Betätigungsabschnitt 261 einen ersten Arm und der Blockierungsabschnitt 262 einen zweiten Arm der als zweiarmiger Hebel ausgebildeten Sperrklinke 26.

Der Blockierungsabschnitt 262 reicht in Sperrstellung bis auf die äussere Oberfläche des Adapterabschnitts 11 nach unten. Weiter hat der Blockierungsabschnitt 262 eine gegen unten gerichtete Anschlagfläche 263 zum Anschlag der Sperrklinke 26 an einer Anschlagfläche 112 auf dem Aufnahmeabschnitt 11 des Adapterkörpers 10. Ist der Hebel 21 in Klemmstellung und die Klinke 26 (aufgrund der Wirkung des Federelements 270) in Sperrstellung, so blockiert die in der Klinkenschwenkachse 260 sicher gelagerte Sperrklinke 26 die Verschwenkung des Hebels 21 in die Freigabestellung. Ist die Sperrklinke 26 in Sperrstellung, so verläuft der stiftförmige Blockierungsabschnitt 262 im Wesentlichen senkrecht auf die adapterkörperseitige Anschlagfläche 112 zu und liegt mit der klinkenseitigen Anschlagfläche 263 auf der adapterkörperseitigen Anschlagfläche 112 auf. Dadurch wird das am Hebel 21 angelegte Drehmoment über die Klinkenschwenkachse 260 und den Blockierungsabschnitt 262 senkrecht auf die Anschlagfläche 112 geleitet. Damit ist über die Klinke 26 eine stabile Verspannung zwischen der Klinkenschwenkachse 260 und dem Adapterkörper 10 gegeben, und das Drehmoment auf den Hebel 21 wird zuverlässig ausgeglichen.

Der Betätigungsabschnitt 261 dient der Verschwenkung des Blockierungsabschnittes 262 zwecks Betätigung der Sperrklinke 26. Der Betätigungsabschnitt 261 reicht von der Klinkenschwenkachse 260 nach oben und mit seinem freien Ende bis über den Hebel 21. Proximal vom freien Ende des Blockierungsabschnittes 262 ist der Hebel 21 derart ausgenommen geformt, dass einen Ausnehmung 221 für einen Daumen der Greifhand des Benutzers gebildet ist. Der freie Endabschnitt des Betätigungsabschnitts 261 ist derart geformt und überragt den Hebel 21 derart nach oben, dass der Benutzer mit dem in der Ausnehmung 221 ruhenden Daumen der den Greifabschnitt 211 umfassenden Greifhand den Betätigungsabschnitt 261 bequem in die distale Richtung gegen die Wirkung des Federelements 270 in die Schwenkstellung drücken kann.

Das Federelement 270 ist als Druckfeder ausgestaltet, welche in einem stirnseitig am Hebel 21 eingebrachten Sackloch 214 angeordnet ist. Aus der Tiefe dieses Sacklochs 214 greift die Druckfeder 270 in distaler Richtung bezüglich des Hebels 21 auf eine proximale Fläche des Blockierungsabschnittes 262. Das Sackloch 214 ist also unterhalb der Klinkenschwenkachse 216 angebracht. Damit drückt die Druckfeder 270 die Sperrklinke 26 in die Sperrstellung.

Der Betätigungsabschnitt 261 ist derart geformt, dass dessen proximale Fläche bezüglich des Hebels 21 auf der Tiefe zwischen den beiden Sperrklinkenlaschen 216 in der Klinkenausnehmung 215 auf dem Hebel 21 anschlägt und unter dem Federelement 270 leicht vorgespannt ist. Die stirnseitige, untere Anschlagfläche 263 des Blockierungsabschnitts 262 ist derart geformt, dass sie in Sperrstellung leicht in distaler Richtung nach oben verläuft. Diese Anschrägung erlaubt das Verschwenken der Sperrklinke 26 aus der Sperrstellung in die Schwenkstellung.

Der über die Hebelschwenkachse 210 in den Hebellaschen 110 eingespannte Hebel 21 ist also aus einer Klemmstellung gemäss Fig. 1 in eine Freigabestellung gemäss Fig. 6 verschwenkbar. In der Klemmstellung gemäss Fig. 1 greift der Eingriffsabschnitt 212 mit der konvexen Ausbuchtung 213 durch die laterale Durchtritt- oder Klemmöffnung 120 im Aufnahmeabschnitt 11 bis in die Aufnahme 12 ein. Die konvexe Ausbuchtung 213 greift weiter vollflächig in die Kehlung 44 im Klemmabschnitt 4 des Werkzeughalters 3 ein. Die Ausbuchtung 213 und die Kehlung 44 sind dementsprechend derart komplementär ausgestaltet, dass der Eingriffsabschnitt 212 durch eine Schwenkbewegung um die Schwenkachse 210 in beziehungsweise aus der Kehlung 44 um das Drehgelenk aus Hebellaschen 110 und Hebelschwenkachse 210 schwenkbar ist. Anhand der Figuren 3 bis 6 wird nun die Sperrfunktion der Sperrklinke 26 beschrieben.

In der **Figur 3** ist der Hebel 21 in Klemmstellung, die Sperrklinke 26 in Sperrstellung. Der Eingriffsabschnitt 212 greift mit der konvexen Ausbuchtung 213 durch die laterale Öffnung 120 im Adapterkörper 10 in die Aufnahme 12 und die Kehlung 44 des Werkzeughalters 3 und presst den Längsschlitz 42 wenige Zehntelmillimeter zusammen. Die Sperrklinke 26 steht mit der proximalen Fläche des Betätigungsabschnitts 261 am Hebel 21 durch die Druckfeder 270 vorgespannt an. In **Figur 4** drückt sodann ein nicht dargestellter Benutzer auf den Betätigungsabschnitt 261 der Sperrklinke 26 und verschwenkt diesen aus dem besagten Anschlag gegen die Druckfeder 270 in distale Richtung. Die Anschlagfläche 263 weicht mit dem Blockierungsabschnitt 262 nach links in Fig. 4 von der Anschlagfläche 112 weg, während sich die Sperrklinke 26 um die Klinkenachse 260 dreht, bis der Blockierungsabschnitt 262 schlussendlich mit einer zweiten Seitenkontaktfläche 265 bzw. einer unteren Endkante am Hebel 21 anstösst und die Anschlagfläche 263 vollständig von der äusseren Oberfläche 112 des distalen Abschnitts 111 des Aufnahmeabschnitts 11 weggeschwenkt ist. Die Klinke 26 ist dann in Schwenkposition, dargestellt in **Figur 5****.** Somit ist Hebel 21 dann freigegeben und kann, wie in **Figur 6** dargestellt, aus der Klemmstellung in die Freigabestellung verschwenkt werden. Hierbei bildet eine distale Stirnfläche der Sperrklinke 26, die erste Seitenkontaktfläche 264, im oberen Bereich des Blockierungsabschnitts 262 eine Anschlagfläche, welche eine weitere Verschwenkung des Hebels 21 in distaler Richtung verhindert. Die Klinkenlaschen 216 sind hierbei vorzugsweise derart geformt, dass deren distale Stirnflächen mit der ersten Seitenkontaktfläche 264 der Klinke 26 in Schwenkstellung derart fluchten, dass Hebel 21 und Klinke 26 gleichzeitig auf der Anschlagfläche 112 des Aufnahmeabschnitts 11 anschlagen. Dies ist bspw. in Fig. 5 ersichtlich; die Klinke 26 ist mit der zweiten Seitenkontaktfläche 265 gegen die Tiefe der Klinkenausnehmung 215 geschwenkt und die erste Seitenkontaktfläche 264 fluchtet mit der in proximale Richtung abgeschrägten unteren Stirnfläche der Klinkenlaschen 216. Die Sperrklinke 26 und die Klinkenlaschen 216 definieren somit im Wechselspiel mit der Anschlagfläche 112 des Aufnahmeabschnitts 11 die Freigabestellung des Klemmhebels 21. Alternativ wäre denkbar, dass nur die Klinke 26 oder nur die Hebellaschen 216 den Anschlag für die Fläche 112 bilden.

Überdies ist die Durchtrittöffnung 120 begrenzende Fläche des Aufnahmeabschnitts 11 derart geformt, dass der Eingriffsabschnitt 212 des Klemmhebels 21 nicht bei der Verschwenkung blockiert ist. Dazu ist zumindest der entsprechende proximale äussere Kantenbereich gefast (s. Fase 113 in Fig. 5).

Die Sperrklinke 26 ist hierbei derart geformt und an der Hebelachse 260 gelagert, dass die Sperrklinke 26 in keiner Position dem Klemmabschnitt 4 im Wege steht. Dazu schlägt die Klinke 26 mit der ersten Seitenkontaktfläche 264 derart an Fläche 112 am Adapterkörper 10 an, dass die Klinke 26 beim Verschwenken des Klemmhebels 21 entsprechend in die Klinkenausnehmung 215 gedrückt wird und den Klemmabschnitt 4 nicht behindert. Dadurch wird insbesondere verhindert, dass die in die Durchtrittsöffnung 120 einragende Klinke 26 den Klemmabschnitt 4 im Bereich der Kehlung 44 sowie der Abflachung 123 beim Herausziehen berührt.

In einer Weiterbildung kann das Wechselspiel zwischen Hebel 21, Klinke 26 und Aufnahmekörper 10 derart ausgestaltet sein, dass der geöffnete Hebel 21 sich in Freigabestellung befindet und die Klinke 26 in Schwenkstellung in die Klinkenausnehmung 215 eingefahren ist und an der Fläche 112 anschlägt. Vorzugsweise wirkt nun das Federmittel 270 dann derart stark auf die Sperrklinke 26, dass diese bei freistehendem Klemmhebel 21 etwas aus der Klinkenausnehmung 215 gedrückt wird und damit auf der Fläche 112 anstehend den Klemmhebel 21 aus der Freigabestellung etwas gegen die Klemmstellung verschwenkt (wenige Grad). Dadurch ragt dann der Blockierungsabschnitt 262 der Klinke 26 oder der Kantenabschnitt 218 des Hebels 21 noch leicht in die Kehlung 44 des eingesetzten Werkzeughalters 3 ein. Somit fällt der Werkzeughalter 3 bei geöffnetem Hebel 21 nicht einfach aus der Aufnahme 10 heraus; es muss der Hebel 21 gegen die Druckfeder 270 vollständig geöffnet werden, womit sich der Blockierungsabschnitt 262 der Klinke 26 oder der Kantenabschnitt 218 des Hebels 21 vollständig aus der Kehlung 44 hebt und den Werkzeughalter 3 freigibt.

Damit ist der Werkzeughalter 3 nach dem Einschieben bzw. beim Öffnen des Hebels 21 gegen die Freigabestellung automatisch gegen unbeabsichtigtes Herausfallen gesichert. Dies trägt zur Unfallvermeidung bei, da der Werkzeughalter 3 erst aus dem Adapterkörper 10 entnommen werden kann, wenn der Klemmhebel 21 bewusst an dessen Endanschlag gedrückt wird. Dies wird, wie oben beschrieben eben dadurch erreicht, dass der geöffnete Hebel 21 in "neutraler Position" nahe der Freigabestellung steht, d.h. nicht mit Überwindung des Federdrucks der Feder 270 bis an seinen Öffnungsendanschlag in Freigabestellung gedrückt wird, wirkt die in die Öffnung 220 des Adapterkörper 10 ragende untere Kante des Blockierungsabschnitts 262 der Klinke 26 oder des Kantenabschnitt 218 des Hebels 21 wie ein Widerhaken. Der Werkzeughalter 3 kann somit erst aus der Aufnahme 10 entnommen werden, wenn der Klemmhebel 21 an seinen Öffnungsendanschlag gedrückt wird, da dann die Klinke aus dem Aufnahme 10 verschwindet.

In einer Weiterbildung gemäss **Figuren 7** bis **9** ist eine radiale Feinpositionierung für die relative Drehposition des Klemmabschnitts 4 in der Aufnahme 12 in Körper 10 vorgesehen. Für diese genaue, radiale Feinpositionierung des Werkzeughalters 3 in der Aufnahme 12 befindet sich an der Unterseite des Klemmabschnitts 4 des Werkzeughalters 3 ein etwa 5 Millimeter vom Klemmabschnitt 4 abragender Metallstift 6 mit einem Durchmesser von etwa 3 bis 4 Millimeter. Der Stift 6 ist fest im Klemmabschnitt 4 angeordnet und ragt etwa 3 bis 5 Millimeter in proximaler Richtung vom Vorsprung 114 beabstandet senkrecht zur Längsachse des Klemmabschnitts 4 von letzterem ab. Die Adaptervorrichtung 1 weist auf einer Unterseite des Aufnahmeabschnitts 11 einen mit diesem Metallstift 6 korrespondieren Schlitz 7 auf, welcher sich von der Mündungsöffnung der Aufnahme 12 über 5 bis 10 Millimeter in proximale Richtung erstreckt. Der Schlitz 7 ist als durchgehender Schlitz von der Innenseite zur Aussenseite des Aufnahmeabschnitts 11 vorgesehen. Schlitz 7 und Stift 6 sind komplementär geformt, sodass der Stift 6 satt im Schlitz 7 in Längsrichtung führbar ist, wobei Stift 6 und Schlitz 7 derart relativ zueinander auf dem Adapterkörper 10 bzw. dem Klemmabschnitt 4 angebracht sind, dass sie jeweils als eine Feinpositionierung funktionierend die Einsetzbewegung des Klemmabschnitts 4 in die Aufnahme 12 in die korrekte Drehposition führen. Schlitz 7 und Stift 6 führen insbesondere die letzten Millimeter der Einsetzbewegung des Klemmabschnitts 4 in die Aufnahme 12. Ist die Drehposition auf diesen letzten Millimetern nicht korrekt, so steht der überstehende Metallstift 6 an der distalen Mündungsfläche des Aufnahmeabschnitts 11 an und der Werkzeughalter 3 kann nicht vollständig eingesetzt werden; ist die Drehposition hingegen korrekt, so kann der Klemmabschnitt 4 in die Endposition eingeschoben werden, wobei der Stift 6 in den Schlitz 7 einfährt. Diese Feinpositionierung 6, 7 stellt sicher, dass der Klemmhebel 21 nur betätigt wird, wenn die Drehposition des Klemmabschnitts 4 in der Aufnahme 12 und damit auch die Kehlung 44 zum Hebel 21 richtig ausgerichtet ist. Somit wird ein verkanteter Eingriff des Hebels 21 in die Kehlung 44 vermieden, was den Hebel 21 unnötig abnützen würde, da dieser dann den Klemmabschnitt 4 in die korrekte Drehposition drücken müsste.

In Fig. 6 ist überdies die Endkante 218 zu sehen, welche in die Ausnehmung 122 greifend den Klemmabschnitt 4 in die korrekte Drehposition führt.

**BEZUGSZEICHENLISTE**

| | | | |
|---|---|---|---|
| 0 | Werkzeugvorrichtung | 221 | Ausnehmung |
| 1 | Adaptervorrichtung | 26 | Sperrklinke |
| 10 | Adapterkörper | 260 | Klinkenschwenkachse |
| 100 | Verbindungsabschnitt von 10 | 261 | Betätigungsabschnitt von 26 |
| 101 | proximales Befestigungsloch | 262 | Blockierungsabschnitt von 26 |
| 102 | distales Befestigungsloch | 263 | Anschlagfläche von 262 |
| 11 | Aufnahmeabschnitt | 264 | erste Seitenkontaktfläche von 261 |
| 110 | Hebellasche an 11 | 265 | zweite Seitenkontaktfläche von |
| 111 | distaler Abschnitt von 11 | | 261 |
| 112 | Anschlagfläche für 263 | 270 | Druckfeder |
| 113 | Fase | | |
| 114 | Vorsprung | 3 | Werkzeughalter bzw. |
| 115 | Anschlagfläche | | Werkzeugeinsatz |
| 12 | Aufnahme | 4 | Klemmabschnitt |
| 120 | laterale Durchtrittöffnung | 41 | Stützwandung von 4 |
| 121 | distale Aufnahmeöffnung | 42 | Längsschlitz |
| 122 | Orientierungsausnehmung | 421 | proximale Schlitzrundung |
| 123 | Abflachung | 422 | distale Schlitzrundung |
| | | 43 | Klemmwandung von 4 |
| 2 | Klemmvorrichtung | 430 | Dünnstelle |
| 21 | Klemmhebel | 44 | Kehlung |
| 210 | Hebelschwenkachse | 5 | Laschenelement |
| 211 | Greifabschnitt von 21 | 51 | proximales Befestigung |
| 212 | Eingriffsabschnitt von 21 | 52 | distales Befestigungsloch |
| 213 | Konvexe Ausbuchtung von 212 | 53 | erster Laschenabschnitt |
| 214 | Sackloch | 54 | zweiter Laschenabschnitt |
| 215 | Klinkenausnehmung | 55 | Rundung |
| 216 | Klinkenlasche | 56 | Verjüngung |
| 217 | Klinkenanschlag | 57 | Kontaktabschnitt |
| 218 | Kantenabschnitt des | 58 | Spalt |
| | Eingriffsabschnitt 212 | | |
| 22 | Hebelkrümmungsabschnitt | 6 | Metallstift |
| 220 | Durchgriffsöffnung | 7 | Ausnehmung |

## Patentansprüche

1. Adaptervorrichtung (1) für eine Werkzeugvorrichtung, insbesondere für ein Gartenwerkzeug, mit einem Adapterkörper (10), wobei der Adapterkörper (10) eine Aufnahme (12) für einen Werkzeughalter (3) umfasst, wobei am oder auf dem Adapterkörper (10) eine Klemmvorrichtung (2) mit einem Klemmhebel (21) zur spielfreien Klemmung des in der Aufnahme (12) aufgenommenen Werkzeughalters (3) angeordnet ist, wobei der Klemmhebel (21) zwischen einer Freigabestellung und einer Klemmstellung am Adapterkörper (10) verschwenkbar ist, und wobei weiter eine Verriegelungseinrichtung vorgesehen ist, um den Klemmhebel (21) in der Klemmstellung zu verriegeln, **dadurch gekennzeichnet, dass** die Verriegelungseinrichtung (26) am Klemmhebel (21) angeordnet ist.

2. Adaptervorrichtung (1) nach Anspruch 1, wobei der Klemmhebel (21) als zweiarmiger Klemmhebel (21) mit einem Greifabschnitt (211) und einem Eingriffsabschnitt (212) ausgebildet ist.

3. Adaptervorrichtung (1) nach Anspruch 1 oder 2, wobei die Verriegelungseinrichtung (26) eine verschwenkbare Sperrklinke (26) umfasst, welche zwischen einer Sperrstellung, in welcher eine Verschwenkung des Klemmhebels (21) aus dessen Klemmstellung in dessen Freigabestellung blockiert ist, und einer Schwenkstellung, in welcher eine Verschwenkung des Klemmhebels (21) aus dessen Klemmstellung in dessen Freigabestellung freigegeben ist, verschwenkbar am Klemmhebel (21) gelagert ist.

4. Adaptervorrichtung (1) nach Anspruch 3, wobei die Sperrklinke (26) als zweiarmiger Hebel mit einem Betätigungsabschnitt (261) und einen Blockierungsabschnitt (262) ausgebildet ist.

5. Adaptervorrichtung (1) nach Anspruch 3 oder 4, wobei die Sperrklinke (26) am Hebel (21), insbesondere stirnseitig am Klemmhebel (21) angeachst ist.

6. Adaptervorrichtung (1) nach einem der Ansprüche 3 bis 5, wobei die Sperrklinke (26) durch ein zwischen dem Klemmhebel (21) und der Sperrklinke (26) angeordnetes Federelement (270) in die Sperrstellung gehalten ist und entgegen der Federelementkraft dieses Federelements (270) von Hand in die Schwenkstellung schwenkbar ist.

7. Adaptervorrichtung (1) nach einem der Ansprüche 3 bis 5, wobei der Betätigungsabschnitt (261) der Sperrklinke (26) nach oben über den Hebel (21) ragt und vorzugsweise der Hebel (21) in proximaler Richtung vom Betätigungsabschnitt (261) eine muldenartige Ausnehmung (221) derart aufweist, dass der Betätigungsabschnitt (261) aus dieser Ausnehmung (221) heraus betätigbar ist.

8. Adaptervorrichtung (1) nach Anspruch 6 oder 7, wobei das Federelement (270) eine Druckfeder ist.

9. Werkzeugvorrichtung (0) mit einem Werkzeughalter (3) und einer Adaptervorrichtung (1) nach einem der vorangehenden Ansprüche, wobei der Werkzeughalter (3) einen Klemmabschnitt (4) aufweist, welcher in die Aufnahme (12) einführbar ist.

10. Werkzeugvorrichtung (0) nach Anspruch 9, wobei der Klemmabschnitt (4) eine vorzugsweise mittig bezüglich einer Längserstreckung des Klemmabschnitts (4) angeordnete und quer zu dieser Längserstreckung verlaufende Kehlung (44) zur Aufnahme des in die Aufnahme (12) einragenden Klemmhebelabschnitts (213) des Klemmhebels (21) aufweist.

11. Werkzeugvorrichtung (0) nach Anspruch 10, wobei die Kehlung (44) und der einragende Klemmhebelabschnitt (213) komplementär geformt sind, wobei der einragende Klemmhebelabschnitt (213) als teilkreiszylindrische Ausbuchtung geformt ist.

12. Werkzeugvorrichtung (0) nach einem der Ansprüche 9 bis 11, wobei der Klemmabschnitt (4) lateral einseitig im proximalen Bereich, vorzugsweise von der Kehlung (44) bis zu einem proximalen Ende des Klemmabschnitts (4) abgeflacht ist und wobei der Klemmhebel (21) in Freigabestellung derart in die Aufnahme (12) eingreift, dass der Klemmabschnitt (4) nur mit zum Klemmhebel (21) hin orientiertem abgeflachten Bereich (123) in die Aufnahme (12) einführbar ist.

13. Werkzeugvorrichtung (0) nach einem der Ansprüche 9 bis 12, wobei der Klemmabschnitt (4) einen Hohlraum, insbesondere einen Längsschlitz (42) derart aufweist, dass der eingreifende Klemmhebel (21) elastisch federnd auf den Klemmabschnitt (4) drückt.

14. Werkzeugvorrichtung (0) nach einem der Ansprüche 9 bis 13, wobei der Klemmabschnitt (4) eine Stützwandung (41) und eine über den Längsschlitz (42) von der Stützwandung (41) beabstandet angeordnete Klemmwandung (43) aufweist, wobei die Kehlung (44) als Ausnehmung in der Klemmwandung (43) bereitgestellt ist und wobei der Längsschlitz (42) von der Stützwandung (41) gegen die Klemmwandung (43) hin versetzt in den Klemmabschnitt (4) eingebracht ist.

15. Werkzeugvorrichtung (0) nach einem der Ansprüche 9 bis 14, wobei der Aufnahmeabschnitt (11) in einer distalen Mündungsfläche mindestens einen Schlitz (7) aufweist und der Klemmabschnitt (4) mindestens einen lateral vom Klemmabschnitt (4) abragenden Stift (6) aufweist, welcher derart auf dem Klemmabschnitt (4) ausgebildet und angeordnet ist, dass der Stift (6) bei korrekter Drehposition des Klemmabschnitts (4) in der Aufnahme (12) in diesen Schlitz (7) einfahrbar und damit die Einsetzbewegung des Klemmabschnitts (4) in die Aufnahme (12) führbar ist.

## Claims

1. An adapter device (1) for a tooling device, in particular for a gardening tool, with an adaptor body (10), wherein the adaptor body (10) comprises a reception (12) for a tool holder (3), wherein a clamping device (2) with a clamping lever (21) for clearance-free clamping of the tool holder (3) being received in the reception (12) is arranged at or on the adaptor body (10), wherein the clamping lever (21) is pivotable on the adaptor body (10) between a release position and a clamping position, and wherein further a locking device is provided so as to lock the clamping lever (21) in the clamping position, **characterized in that** the locking device (26) is arranged on the clamping lever (21).

2. The adapter device (1) according to claim 1, wherein the clamping lever (21) is designed as a double-armed clamping lever (21) having a gripping portion (211) and an engaging portion (212).

3. The adaptor device (1) according to claim 1 or 2, wherein the locking device (26) comprises a pivotable pawl (26) which is pivotably mounted on the clamping lever (21) between a locking position, in which a pivoting of the clamping lever (21) from its clamping position into its release position is blocked, and a pivoting position, in which a pivoting of the clamping lever (21) from its clamping position into its release position is enabled.

4. The adaptor device (1) according to claim 3, wherein the pivotable pawl (26) is designed as a double-armed lever having an actuating portion (261) and a blocking portion (262).

5. The adaptor device (1) according to claim 3 or 4, wherein the pivotable pawl (26) is axle-mounted on the clamping lever (21) in particular on the front side.

6. The adaptor device (1) according to any one of claims 3 to 5, wherein the locking pawl (26) is held in the locking position by means of a spring element (270) being arranged between the clamping lever (21) and the locking pawl (26) and is manually pivotable into the pivoting position against the spring element force of said spring element (270).

7. The adaptor device (1) according to any one of claims 3 to 5, wherein the actuating portion (261) of the locking pawl (26) protrudes upwardly over the lever (21) and the lever (21) preferably comprises in proximal direction of the actuating portion (261) a trough-like recess (221) such, that the actuating portion (261) is actuatable directly from said recess (221).

8. The adaptor device (1) according to claim 6 or 7, wherein the spring element (270) is a compression spring.

9. A tooling device (0) with a tool holder (3) and an adaptor device (1) according to any one of the preceding claims, wherein the tool holder (3) comprises a clamping portion (4) which is insertable into the reception (12).

10. The tooling device (0) according to claim 9, wherein the clamping portion (4) comprises a moulding (44) preferably being arranged centered with respect to a longitudinal extension of the clamping portion (4) and running transversally with respect to said longitudinal extension for receiving the clamping lever portion (213) of the clamping lever (21) protruding into the reception (12).

11. The tooling device (0) according to claim 10, wherein the moulding (44) and the protruding clamping lever portion (213) are formed complementary, wherein the protruding clamping lever portion (213) is formed as a pitch cylindrical bulge.

12. The tooling device (0) according to any one of claims 9 to 11, wherein the clamping portion (4) is flattened laterally on one side in the proximal area, preferably from the moulding (44) to a proximal end of the clamping portion (4), and wherein the clamping lever (21) engages into the reception (12) in the release position such, that the clamping portion (4) is only insertable into the reception (12) with the flattened area (123) being oriented towards the clamping lever (21).

13. The tooling device (0) according to any one of claims 9 to 12, wherein the clamping portion (4) comprises a hollow space, in particular a longitudinal slit (42), such that the engaging clamping lever (21) presses elastically resilient onto the clamping portion (4).

14. The tooling device (0) according to any one of claims 9 to 13, wherein the clamping portion (4) comprises a supporting wall (41) and a clamping wall (43) being spaced apart from the supporting wall (41) by means of the longitudinal slit (42), wherein the moulding (44) is provided as recess in the clamping wall (43) and wherein the longitudinal slit (42) is introduced offset from the supporting wall (41) towards the clamping wall (43) in the clamping portion (4).

15. The tooling device (0) according to any one of claims 9 to 14, wherein the reception portion (11) comprises at least one slit (7) in a distal muzzle surface und the clamping portion (4) comprises at least one pin (6) protruding laterally from the clamping portion (4) which is configured and arranged such on the clamping portion (4), that the pin (6) is retractable into said slit (7) if the rotational position of the clamping portion (4) in the reception (12) is correct and thereby the insertion movement of the clamping portion (4) is guidable into the reception (12).

## Revendications

1. Dispositif adaptateur (1) pour un dispositif d'outil, en particulier pour un outil de jardinage, ayant un corps adaptateur (10), où le corps adaptateur (10) comprend un logement (12) pour un porte-outil (3), où un dispositif de serrage (2) ayant un levier de serrage (21) servant à serrer sans jeu le porte-outil (3) logé dans le logement (12) est disposé sur le corps d'adaptateur (10), où le levier de serrage (21) est pivotable sur le corps d'adaptateur (10) entre une position de libération et une position de verrouillage, et où d'avantage un moyen de verrouillage est prévu pour verrouiller le levier de serrage (21) dans la position de verrouillage, **caractérisé en ce que** le moyen de verrouillage (26) est disposé sur le levier de serrage (21).

2. Dispositif adaptateur (1) selon la revendication 1, où le levier de serrage (21) est formé en levier de serrage (21) à deux bras ayant une partie de préhension (211) et une partie d'engagement (212).

3. Dispositif adaptateur (1) selon la revendication 1 ou 2, où le moyen de verrouillage (26) comprend un cliquet de verrouillage (26) pivotable, lequel est monté de manière pivotable sur le levier de serrage (21) entre une position de verrouillage, dans laquelle un pivotement du levier de serrage (21) depuis sa position de verrouillage vers sa position de libération est bloquée, et une position de pivotement, dans laquelle un pivotement du levier de serrage (21) depuis sa position de verrouillage vers sa position de libération est possible.

4. Dispositif adaptateur (1) selon la revendication 3, où le cliquet de verrouillage (26) est formé en levier à deux bras ayant une partie d'actionnement (261) et une partie de blocage (262).

5. Dispositif adaptateur (1) selon la revendication 3 ou 4, où le cliquet de verrouillage (26) est connecté par un axe au levier (21), en particulier du coté frontal du levier de serrage (21).

6. Dispositif adaptateur (1) selon la revendication 3 à 5, où le cliquet de verrouillage (26) est maintenu dans la position de verrouillage par un élément à ressort (270) disposé entre le levier de serrage (21) et le cliquet der verrouillage (26), et est pivotable à la main vers la position de pivotement contre la force d'élément à ressort du dit élément à ressort (270).

7. Dispositif adaptateur (1) selon une des revendications 3 à 5, où la partie d'actionnement (261) du cliquet du verrouillage (26) dépasse le levier (21) vers le haut, et préférablement le levier (21) présente un évidemment (221) en direction proximale de la partie d'actionnement (261) en forme d'auge, de sorte que la partie d'actionnement (261) est actionnable à partir du dit évidemment (221).

8. Dispositif adaptateur (1) selon la revendication 6 ou 7, où l'élément à ressort (270) est un ressort de compression.

9. Dispositif d'outil (0) ayant un porte-outil (3) et un dispositif adaptateur (1) selon une des revendications précédentes, où le porte-outil (3) présente une partie de serrage (4), laquelle est insérable dans le logement (12).

10. Dispositif d'outil (0) selon la revendication 9, où la partie de serrage (4) présente une gorge (44) servant à loger une partie de levier de serrage (213) du levier de serrage (21) s'insérant dans le logement (12), arrangée préférablement de manière centrique par rapport à une étendue longitudinale de la partie de serrage (4) et s'étendant perpendiculairement à cette étendue longitudinale.

11. Dispositif d'outil (0) selon la revendication 10, où la gorge (44) et la partie de levier de serrage (213) s'étendant sont formées de manière complémentaire, où la partie de levier de serrage (213) s'étendant est formé en renflement en forme de cylindre circulaire partielle.

12. Dispositif d'outil (0) selon une de revendications 9 à 11, où la partie de serrage (4) est aplatie unilatéralement dans le domaine proximal, est préférablement aplatie depuis la gorge (44) jusqu'à une extrémité proximale de la partie de serrage (4) et où le levier de serrage (21) s'engage, dans sa position de libération, dans le logement (12) de sorte que la partie de serrage (4) est uniquement insérable dans le logement (12) par un domaine (123) aplati en direction du levier de verrouillage (21).

13. Dispositif d'outil (0) selon une des revendications 9 à 12, où la partie de serrage (4) présente une cavité, en particulier une fente longitudinale (42) de sorte que le levier de serrage (21) engageant s'appuie de manière élastique contre la partie de serrage (4).

14. Dispositif d'outil (0) selon une des revendications 9 à 13, où la partie de serrage (4) présente une paroi d'appui (41) et une paroi de serrage (43) arrangées de manière espacé à travers la fente longitudinale (42) de la paroi d'appui (41), où la gorge (44) est prévue comme évidemment dans la paroi de serrage (43) et où la fente longitudinale (42) est placée depuis la paroi d'appui (41) vers la paroi de serrage (43) et introduite dans la partie de serrage (4).

15. Dispositif d'outil (0) selon une des revendications 9 à 14, où la partie de logement (11) comprend au moins une fente (7) dans une surface de bouche distale, et la partie de serrage (4) présente au moins une tige saillante de manière latérale depuis la partie de serrage (4), laquelle est arrangée et formée sur la partie de serrage (4) de sorte que la tige (6) est insérable dans cette fente (7) lors de la position rotative correcte de la partie de serrage (4) dans le logement (12) et ainsi le mouvement d'engagement de la partie de serrage (4) dans le logement (12) est dirigeable.
